# EUROPÄISCHE PATENTSCHRIFT

(11) **EP 1 252 477 B1**
(45) Veröffentlichungstag und Bekanntmachung des Hinweises auf die Patenterteilung: **03.10.2007**
(21) Anmeldenummer: 00904912.3
(22) Anmeldetag: 14.01.2000
(51) Int. Cl.: F42C 13/02

(54) **GESCHOSS MIT ABSTANDSZÜNDER**
PROJECTILE WITH PROXIMITY FUZE
PROJECTILE A FUSEE DE PROXIMITE

(30) Priorität: 13.02.1999 DE 19906145; 12.05.1999 DE 19921911
(43) Veröffentlichungstag der Anmeldung: 30.10.2002
(73) Patentinhaber: Dynamit Nobel Defence GmbH, 57299 Burbach (DE)
(72) Erfinder: MENNE, Rolf, D-51503 Rösrath (DE)
(74) Vertreter: Uppena, Franz
(86) Internationale Anmeldenummer: PCT/EP2000/000249
(87) Internationale Veröffentlichungsnummer: WO 2000/047946

(56) Entgegenhaltungen:
- DE-A- 3 427 164
- US-A- 4 532 867
- US-A- 5 641 936

## Beschreibung

Die Erfindung betrifft ein Geschoß mit Abstandszünder, beispielsweise ein Geschoß zum Einsatz gegen gepanzerte Ziele, welches von einer Handwaffe abgeschossen werden kann.

Bei handgestützten Waffen zur Bekämpfung von gepanzerten Fahrzeugen, beispielsweise sogenannten Panzerfäusten, werden oftmals Abstandssensoren eingesetzt, um eine Wirkladung des Geschosses mit Abstand zum Ziel, d.h. vor Auftreffen des Geschosses auf das Ziel, auszulösen, um eine optimale Wirkung im Ziel zu erreichen. Die Abstandszündung wird typischerweise bei Hohlladungen eingesetzt.

Geringe Abstände werden durch ein mechanisches Abstandsrohr bzw. einen Stift, welcher vorne am Geschoß angeordnet ist, eingestellt. Hierbei wird der mechanische Kontaktimpuls zur Zündung der Ladung verwendet. Größere Abstände lassen sich mit diesem mechanischen Prinzip nicht realisieren, da die Bahn des Geschosses ungenau wird und zudem die Handhabung des Geschosses erschwert wird.

Zur Realisierung größerer Zündabstände werden berührungslose Abstandssensoren verwendet. Bekannt sind induktive, optische und Radar-Abstandssensoren. Bei optischen Sensoren werden meist Triangulationssensoren verwendet. Dabei dient eine Laserdiode als Sender und sendet einen Laserstrahl auf das Ziel aus, welches von diesem reflektiert wird und bei dem gewünschten Zündabstand von einem Empfänger empfangen wird, woraufhin die Wirkladung ausgelöst wird. Mittels des Neigungswinkels von Sender und Empfänger bezüglich der Geschoßlängsachse ist der Zündabstand einstellbar. Derartige Sensoren sind aus US 5 641 936 und US 4 532 867 bekannt.

Nachteilig an den berührungslosen Abstandssensoren ist deren hoher Energieverbrauch, der zur Erzeugung des Signals der Abstandssensoren, beispielsweise für eine Laserdiode, benötigt wird.

Eine typische Zielentfernung beträgt etwa 400 m, für deren Zurücklegung ein Geschoß etwa 6 s Flugzeit benötigt. Die Energiequelle im Geschoß muß also für eine relativ lange Zeitdauer Energie für den Abstandssensor liefern können. Bekannt sind Batterien, welche zu einem bestimmten Zeitpunkt aktiviert werden können, beispielsweise Batterien, die einen isolierten Elektrolyt verwenden, der kurz vor dem Abschuß oder bei dem Abschuß aktiviert wird. Weiterhin bekannt sind Thermalbatterien, bei denen eine Lunte abbrennt, die ein Salz als Elektrolyt schmelzen läßt, welches dann die benötigte Energie liefert. Diese bekannten Batterien sind kompliziert und verbrauchen außerdem viel Raum in dem Geschoß, was zur Lasten der Wirkladung geht.

Der Erfindung liegt die Aufgabe zugrunde, ein Geschoß mit Abstandszünder zu schaffen, bei dem der Energieverbrauch für den Abstandssensor reduziert ist.

Diese Aufgabe wird erfindungsgemäß mit den Merkmalen des Anspruchs 1 gelöst.

Die Erfindung schlägt vor, den viel Energie verbrauchenden Abstandssensor erst kurz vor dem Ziel und nicht bereits bei Abschuß des Geschosses zu aktivieren. Dazu weist das Geschoß eine Steuervorrichtung auf, welche während des Fluges des Geschosses den zuvor inaktiven Abstandssensor aktiviert. Dieser Aktivierungszeitpunkt kann beispielsweise eine Sekunde oder noch weniger, vorzugsweise 0,1 s, vor dem Zündzeitpunkt liegen. Dies bedeutet, daß die Energiequelle im Vergleich zu einem üblicherweise 6 s fliegenden Geschoß weniger als 1/6 der benötigten Energie liefern muß und entsprechend kleiner ausgebildet sein kann. Gleichzeitig wird die Treffsicherheit des Geschosses erhöht, da eine Frühauslösung des Geschosses durch Umwelteinflüsse wie beispielsweise Regen, Schnee Hagel oder niederer Bewuchs stark reduziert werden, da der Abstandssenor nur für einen Bruchteil der gesamten vom Geschoß zurückzulegenden Strecke aktiv ist. Durch die Verkleinerung der Energiequelle kann bei gleichbleibender Geschoßgröße zudem die Wirkladung vergrößert werden.

Vorzugsweise wird in der Steuervorrichtung vor Abschuß des Geschosses eine Aktivierungszeitspanne gespeichert, welche angibt, nach welchem mit dem Abschuß des Geschosses beginnenden Zeitraum der Abstandssensor aktiviert werden soll. Die Aktivierungszeitspanne wird von einem Abschußgerät für das Geschoß ermittelt, indem mit einem Entfernungsmesser die Entfernung zum Ziel gemessen wird und über die bekannte Geschoßgeschwindigkeit die Flugzeit des Geschosses bis zum Zündpunkt bestimmt wird. Von dieser Zeit wird dann die Zeitspanne, in welcher der Abstandssensor aktiviert sein soll, abgezogen, so daß man die Aktivierungszeitspanne erhält, welche an die Steuervorrichtung in dem Geschoß übertragen wird. Bei Abschuß des Geschosses startet beispielsweise ein Zähler in der Steuervorrichtung, wobei das Ergebnis des Zählers mit dem Wert der Aktivierungszeitspanne verglichen wird. Sind die beiden Werte identisch, aktiviert die Steuervorrichtung den Abstandssensor. Erreicht das Geschoß den voreingestellten Zielabstand, empfängt der Empfänger des Abstandssensors das von dem Ziel reflektierte Signal und löst die Wirkladung aus.

Anstatt einer Zeitspanne kann aber auch eine Entfernung in der Steuervorrichtung abgespeichert werden. Dies kann die Entfernung zum Ziel, die Entfernung zum Zündpunkt oder die Entfernung zum Aktivierungspunkt sein. In diesem Fall übernimmt die Steuervorrichtung des Geschosses die Berechnung der für die Zurücklegung der entsprechenden Aktivierungsentfernung benötigte Zeitspanne. Dies hat den Vorteil, daß das Startgerät für die Geschosse lediglich die Zielentfernung ausgeben muß, also eine Größe, welche für sämtliche Geschosse, z.B. für Geschosse mit unterschiedlichen Geschwindigkeiten, gleich ist. Die geschoßspezifischen Berechnungen werden erst innerhalb des Geschosses vorgenommen. Es ist auch möglich, der Steuervorrichtung bei der Herstellung des Geschosses eine feste, nicht mehr zu ändernde Aktivierungszeitspanne einzugeben. Dann kann auf eine Entfernungsmessung verzichtet werden.

Vorzugsweise wird als Energiequelle ein Kondensator verwendet, welcher vor dem Abschuß aufgeladen wird. Die Verwendung eines nur für eine relativ kurze Zeitspanne Energie liefernden Kondensators ist möglich, da die sehr viel Energie verbrauchende Abstandssensorik nur für einen sehr kurzen Zeitraum aktiviert ist. Ein Kondensator hat den Vorteil, daß er kostengünstig und einfach herzustellen ist und unempfindlich ist gegenüber äußeren Lagerungs- und Betriebseinflüssen.

Anstatt eines Triangulationssensors kann auch ein Laufzeitsensor mit einer Laserdiode verwendet werden. Bei einem Laufzeitsensor wird die Zeit zwischen der Aussendung des Signals und dem Empfang eines von dem Ziel reflektierten Signals gemessen. Bei Erreichen einer vorgewählten Laufzeit wird dann ein Auslösesignal ausgegeben.

Eine Ausführungsform und Vorteile der Erfindung werden im Zusammenhang mit den Zeichnungen näher erläutert.

Es zeigen:
- Fig. 1: eine schematische Darstellung der Flugbahn des Geschosses, und
- Fig. 2: eine schematische Schnittdarstellung des Geschosses.

In Fig. 1 ist schematisch die Flugbahn eines Geschosses 1 dargestellt. Das Geschoß wird von einem Geschütz 2 auf ein Ziel 3 abgefeuert. Vor dem Abschießen des Geschosses 1 wird von einem Entfernungsmesser 4, beispielsweise einem Laserentfernungsmesser, die Zielentfernung, also die Entfernung zwischen Geschütz 2 und Ziel 3, ermittelt. Der zu dem Geschütz 2 gehörende Entfernungsmesser 4 oder eine Recheneinheit des Geschützes 2 berechnet dann aus der Zielentfernung und der bekannten Geschwindigkeit des Geschosses 1 eine Aktivierungszeitspanne t₀-t_{A}, welches das Geschoß 1 benötigt, um die Aktivierungsentfernung zwischen Geschütz 2 (zum Zeitpunkt t₀) zum Aktivierungspunkt A (zum Zeitpunkt t_{A}) zurückzulegen. Unterhalb der Flugbahn des Geschosses 1 ist ein Zeitstrahl aufgetragen, in welchem die entsprechenden Zeitpunkte den Orten des Geschosses 1 zugeordnet sind.

Vor dem Abschuß des Geschosses 1 werden von dem Geschütz 2 in dem Geschoß 1 befindliche Kondensatoren zur Energieversorgung eines Abstandssensors des Geschosses 1 aufgeladen. Sind die Kondensatoren aufgeladen und ist die Aktivierungszeitspanne t_{A} in dem Geschoß 1 abgespeichert, kann dieses aus dem Geschütz 2 abgefeuert werden.

In der Flugphase bis zum Aktivierungspunkt A ist lediglich eine Steuervorrichtung des Geschosses 1 aktiviert, in welcher ein Zähler hoch- oder runtergezählt wird und dessen Ergebnis mit dem Wert der Aktivierungszeitspanne t₀-t_{A} verglichen wird. Für diese Tätigkeit verbraucht die Steuervorrichtung nur sehr wenig Energie. Der erheblich mehr Energie verbrauchende Abstandssensor ist in dieser Flugphase des Geschosses 1 nicht aktiviert. Zum Zeitpunkt t_{A} hat das Geschoß 1 die Aktivierungsentfernung vom Geschütz 2, also den Aktivierungspunkt A, erreicht. Nun entspricht der Wert des Zählers der Steuervorrichtung dem Wert der Aktivierungszeitspanne t₀-t_{A}, so daß die Steuervorrichtung den Abstandssensor aktiviert. Der Abstandssensor greift nun auf den Kondensator zu und sendet mittels einer Laserdiode ein Signal in Richtung des Zieles 3 aus. Im Zündpunkt Z erreicht das Geschoß 1 einen vorgegebenen Zündabstand zum Ziel 3 (zum Zeitpunkt t_{Z}), bei dem das vom Ziel 3 reflektierte Signal auf einen Empfänger des Abstandssensors auftrifft, woraufhin dieser den Zünder des Geschosses aktiviert, so daß die Wirkladung gezündet wird.

Die Gesamtflugdauer t₀-t_{Z} des Geschosses 1 beträgt bei einer Entfernung von ungefähr 400 m ca. 6 s. Der Zeitraum t_{A}-t_{Z}, in dem der Abstandssensor aktiviert ist, beträgt etwa 0,1 s. Im Vergleich zur Gesamtflugdauer ist die Flugdauer mit aktiviertem Abstandssensor also sehr gering, so daß nur wenig Energie benötigt wird. Außerdem ist das Risiko einer Fehlauslösung durch Umwelteinflüsse erheblich reduziert, da eine Fehlauslösung erst bei eingeschaltetem Abstandssensor erfolgen könnte.

Anhand von Fig. 2 wird nun der Aufbau des Geschosses 1 näher erläutert. Das Geschoß 1 weist ein Gehäuse 5 auf, in welchem eine Wirkladung 7 und eine trichterförmige, sich in Richtung des Zieles 3 öffnende Einlage 8 aus Kupfer angeordnet sind. Die Wirkladung 7 füllt den von dem Gehäuse 5 und der Einlage 8 gebildeten, dem Ziel 3 abgewandten Raum des Geschosses 1 aus. Am hinteren, also dem Ziel abgewandten, Ende des Gehäuses 5 läuft dieses kegelstumpfförmig zusammen, wobei am Ende ein elektrischer oder elektronischer Zünder zum Zünden der Wirkladung 7 angeordnet ist.

In dem kegelstumpfförmigen Bereich ist ein haubenförmiges Ablenkelement 10 angeordnet, welches zwischen dem Gehäuse 5 und seiner Außenwandung nur einen schmalen schüsselförmigen Bereich für die Wirkladung 7 freiläßt. So wird die von dem Zünder 9 ausgehende Explosionswelle der Wirkladung 7 zielgerichtet gelenkt, so daß die Einlage 8 durch die Wirkladung 7 in einen genau definierten Partikelstrahl aus z.B. Kupfer geformt wird.

Der vordere Bereich 5a des Gehäuses 5 läuft konisch zusammen und ist innen ebenso wie der Raum an der Vorderseite der Einlage 8 lediglich mit Luft gefüllt, so daß sich dort der Partikelstrahl aus Kupfer ausbilden kann. Die Außenseite des vorderen Bereichs 5a ist mit einer strömungsgünstigen Abdeckung 11 abgedeckt, wobei zwischen diesen beiden Teilen ein Zwischenraum 12 definiert ist. Im vorderen Bereich des Zwischenraums 12 und damit außerhalb des Bereichs des aufzubauenden Partikelstrahls befindet sich ein Abstandssensor 13.

Der Abstandssensor 13 weist einen Sender 14 in Form einer Laserdiode und einen Empfänger 15, beispielsweise in Form einer Fotodiode, auf. Der Sender 14 und der Empfänger 15 sind in Richtung der Geschoßlängsachse geneigt, so daß bei einem vorgegebenen, durch die Neigung bestimmten Abstand zum Ziel 3, das von dem Sender 14 ausgegebene und von dem Ziel 3 reflektierte Signal 16 auf den Empfänger 15 auftrifft. Der Abstandssensor 13 arbeitet also nach dem Triangulationsverfahren.

Der Empfänger 15 ist mit dem Zünder 9 verbunden, so daß der Empfänger 15 bei Empfang des Signals 16 den Zünder 9 aktiviert. In dem Zwischenraum 12 ist weiterhin eine Steuervorrichtung 17 angeordnet, welche mit dem Abstandssensor 13 derart verbunden ist, daß sie ihn aktivieren kann. Die Steuervorrichtung 17 ist auch mit einem in dem Ablenkelement 10 angeordneten Kondensator 18, der als Energiequelle für das Geschoß 1 dient, verbunden. Die Steuervorrichtung 17 arbeitet wie ein zwischen dem Kondensator 18 und dem Abstandssensor 13 befindlicher Schalter, kann also durch Anschließen des Kondensators 18 an den Abstandssensor 13 diesen aktivieren. In Fig. 2 sind die elektrischen Verbindungen lediglich schematisch als gestrichelte Linien wiedergegeben.

Vor dem Abschuß des Geschosses 1 wird der Kondensator 18 über eine elektrische Leitung 19, welche hier in abgerissenem Zustand, also nach dem Abschuß, dargestellt ist, geladen. Vor dem Abschuß ist das abgerissene Ende der Leitung 19 mit einem Startgerät verbunden. Über die Leitung 19 wird ebenfalls die Aktivierungszeitspanne t₀-t_{A} in die Steuervorrichtung 17 eingegeben, wo sie abgespeichert wird. Der Abschuß des Geschosses 1 zum Zeitpunkt t₀ wird von der Steuervorrichtung 17 durch das Abreißen der Leitung 19 detektiert, beispielsweise durch den Wegfall der externen Energieversorgung.

Zum Zeitpunkt t₀ fängt ein Zähler der Steuervorrichtung 17 an zu laufen. Das Ergebnis des Zählers wird mit dem gespeicherten Wert der Aktivierungszeitspanne t₀-t_{A} verglichen. Die für den Betrieb der Steuervorrichtung 17 benötigte Energie wird von dem Kondensator 18 geliefert. Während dieser Flugphase ist der Abstandssensor 13 inaktiv. Erst wenn der Zählerwert dem vorgegebenen Wert der Aktivierungszeitspanne entspricht, verbindet die Steuervorrichtung 17 den Abstandssensor 13 mit dem Kondensator 18, so daß der Abstandssensor 13 aktiviert wird. Dies geschieht zum Zeitpunkt t_{A}. Danach sendet der Sender 14 das Signal 16 aus, welches aber zunächst noch nicht auf den Empfänger 15 reflektiert wird, da der Zündabstand noch nicht erreicht ist. Die für die Aussendung des Signals 16 benötigte Energie wird von dem Kondensator 18 geliefert. Im Zündpunkt Z ist der vorgegebene Zündabstand erreicht und das Signal 16 wird auf den Empfänger 15 reflektiert, woraufhin dieser zum Zeitpunkt t_{Z} den Zünder 9 auslöst, wodurch die Wirkladung 7 aktiviert wird.

## Patentansprüche

1. Geschoß mit Abstandszünder, mit einer Wirkladung (7), einem Zünder (9) zum Zünden der Wirkladung (7), einem Abstandssensor (13), der den Abstand zu einem in der Flugbahn des Geschosses (1) befindlichen Ziel (3) erfaßt und bei Erreichen eines vorgegebenen Zündabstandes den Zünder (9) auslöst, und einer Energiequelle (18) zur elektrischen Versorgung des Abstandssensors (13),
**gekennzeichnet durch**
eine Steuervorrichtung (17), welche während des Fluges des Geschosses (1) den zuvor inaktiven Abstandssensor (13) aktiviert.

2. Geschoß nach Anspruch 1, **dadurch gekennzeichnet, daß** die Steuervorrichtung (17) einen Speicher zum Speichern einer vor dem Abschuß des Geschosses (1) eingegebenen Aktivierungszeitspanne (t₀-t_{A}) aufweist, wobei die Steuervorrichtung (17) den Abstandssensor (13) nach Ablauf der Aktivierungszeitspanne (t₀-t_{A}) aktiviert.

3. Geschoß nach Anspruch 1, **dadurch gekennzeichnet, daß** die Steuervorrichtung (17) einen Speicher zum Speichern einer vor dem Abschuß des Geschosses (1) eingegebenen Ziel-, Zünd- oder Aktivierungsentfernung und eine Recheneinheit zur Ermittlung der für das Zurücklegen der Entfernung benötigten Aktivierungszeitspanne des Geschosses (1) aus der gespeicherten Entfernung aufweist, wobei die Steuervorrichtung (17) den Abstandssensor (13) nach Ablauf der Aktivierungszeitspanne (t₀-t_{A}) aktiviert.

4. Geschoß nach einem der Ansprüche 1-3, **dadurch gekennzeichnet, daß** die Energiequelle (18) ein Kondensator ist, der vor dem Abschuß aufgeladen wird.

5. Geschoß nach Anspruch 4, **dadurch gekennzeichnet, daß** der Kondensator und die Steuervorrichtung (17) von einer Startvorrichtung für das Geschoß (1) über eine Leitung aufgeladen bzw. programmiert werden.

6. Geschoß nach einem der Ansprüche 1-5, **dadurch gekennzeichnet, daß** der Abstandssensor (13) ein Triangulationssensor mit einer Laserdiode ist.

7. Geschoß nach einem der Ansprüche 1-5, **dadurch gekennzeichnet, daß** der Abstandssensor ein Laufzeitsensor mit einer Laserdiode ist.

## Claims

1. A projectile with proximity fuse, with an active charge (7), a detonator (9) for detonating the active charge (7), a distance sensor (13) which registers the distance to a target (3) located in the trajectory of the projectile (1) and which triggers the detonator (9) when a predetermined detonation distance is reached, and an energy source (18) for the electrical supply of the distance sensor (13),
**characterised by**
a control device (17) which activates the previously inactive distance sensor (13) during the flight of the projectile (1).

2. A projectile according to Claim 1, **characterised in that** the control device (17) comprises a memory for storing an activation time interval (t₀-t_{A}) that was input prior to launching of the projectile (1), wherein the control device (17) activates the distance sensor (13) after the activation time interval (t₀-t_{A}) has elapsed.

3. A projectile according to Claim 1, **characterised in that** the control device (17) comprises a memory for storing a target range, a detonation range or an activation range that was input prior to launching of the projectile (1) and a computing unit for ascertaining from the stored range the activation time interval of the projectile (1) required for covering the range, wherein the control device (17) activates the distance sensor (13) after the activation time interval (t₀-t_{A}) has elapsed.

4. A projectile according to one of Claims 1-3, **characterised in that** the energy source (18) is a capacitor which is charged prior to launching.

5. A projectile according to Claim 4, **characterised in that** the capacitor and the control device (17) are charged and programmed, respectively, by a starting device for the projectile (1) via a line.

6. A projectile according to one of Claims 1-5, **characterised in that** the distance sensor (13) is a triangulation sensor with a laser diode.

7. A projectile according to one of Claims 1-5, **characterised in that** the distance sensor is a transit-time sensor with a laser diode.

## Revendications

1. Projectile à fusée de proximité, comportant une charge active (7), une fusée d'amorçage (9) pour l'amorçage de la charge active (7), un capteur de proximité (13) qui mesure la distance par rapport à une cible (3) située sur la trajectoire du projectile (1) et déclenche la fusée d'amorçage lorsqu'une distance d'amorçage prédéterminé est atteinte, ainsi qu'une source d'énergie (18) pour l'alimentation électrique du capteur de proximité (13), **caractérisé par** un dispositif de commande (17) qui pendant le vol du projectile (1) active le capteur de proximité (13) jusque là inactif.

2. Projectile selon la revendication 1, **caractérisé en ce que** le dispositif de commande (17) comporte une mémoire pour mémoriser un délai d'activation (t₀-t_{A}), le dispositif de commande (17) activant le capteur de proximité(13) lorsque le délai d'activation (t₀-t_{A}) est écoulé.

3. Projectile selon la revendication 1, **caractérisé en ce que** le dispositif de commande (17) comporte une mémoire pour mémoriser une distance de cible, d'amorçage ou d'activation entrée avant le tir du projectile et une unité de calcul pour déterminer le délai d'activation du projectile (1) nécessaire pour parcourir la distance à partir de la distance mémorisée, le dispositif de commande (17) activant le capteur de proximité (13) lorsque le délai d'activation (t₀-t_{A}) est écoulé.

4. Projectile selon une des revendications 1 à 3, **caractérisé en ce que** la source d'énergie (18) est un condensateur qui est chargé avant le tir.

5. Projectile selon la revendication 4, **caractérisé en ce que** le condensateur et le dispositif de commande (17) sont chargés voire programmés par l'intermédiaire d'un câble par un dispositif de tir du projectile (1).

6. Projectile selon une des revendications 1 à 5, **caractérisé en ce que** le capteur de proximité (13) est un capteur à triangulation avec une diode laser.

7. Projectile selon une des revendications 1 à 5, **caractérisé en ce que** le capteur de proximité est un capteur de temps avec une diode laser.
